# EUROPÄISCHE PATENTSCHRIFT

(11) **EP 3 036 366 B1**
(45) Veröffentlichungstag und Bekanntmachung des Hinweises auf die Patenterteilung: **23.09.2020**
(21) Anmeldenummer: 14747014.0
(22) Anmeldetag: 31.07.2014
(51) Int. Cl.: D06F 58/22, D06F 39/12, D06F 58/24

(54) **WÄSCHEBEHANDLUNGSGERÄT MIT EINER AUFNAHMEVORRICHTUNG**
LAUNDRY TREATMENT APPARATUS COMPRISING A RECEIVING DEVICE
APPAREIL DE TRAITEMENT DE LINGE DOTÉ D'UN DISPOSITIF DE RÉCEPTION

(30) Priorität: 23.08.2013 DE 102013216748
(43) Veröffentlichungstag der Anmeldung: 29.06.2016
(73) Patentinhaber: BSH Hausgeräte GmbH, 81739 München (DE)
(72) Erfinder: HENNIG, Holger, 12249 Berlin (DE); BEDEWITZ, René, 13057 Berlin (DE); THÜMMLER, Andreas, 16556 Hohen Neuendorf (DE)
(86) Internationale Anmeldenummer: PCT/EP2014/066540
(87) Internationale Veröffentlichungsnummer: WO 2015/024757

(56) Entgegenhaltungen:
- EP-A1- 2 055 825
- EP-A1- 2 365 122
- DE-A1-102010 039 603
- DE-U1- 29 618 169

## Beschreibung

Die Erfindung betrifft ein Wäschebehandlungsgerät mit einer Aufnahmevorrichtung, der zwei einsetzbare Funktionsbauteile zugeordnet sind.

Die Gebrauchsmusterschrift DE 296 18 169 U1 zeigt eine Flusenfilter-Einrichtung für einen elektrischen Wäschetrockner.

Aus der DE 10 2010 039 603 A1 ist ein Wäschebehandlungsgerät mit einer Aufnahmevorrichtung für verschiedene Funktionsbauteile, wie etwa ein Flusenfilter und eine Rückhaltewanne für anfallende Flüssigkeiten, bekannt. Um einen ordnungsgemäßen Betrieb des Wäschebehandlungsgerätes sicherzustellen, werden zu Wartungs- oder Reinigungszwecken solche Funktionsbauteile üblicherweise regelmäßig entnommen. Ein Wiedereinbau dieser Funktionsbauteile kann fehlerbehaftet sein, insbesondere dann, wenn mehrere Funktionsbauteile in dieselbe Aufnahmevorrichtung einzusetzen sind und eines der Funktionsbauteile vergessen wird. Es kann in der Folge zu Funktionsstörungen des Wäschebehandlungsgerätes oder sogar zu einem unerwünschten Auslaufen von Flüssigkeiten kommen.

Aufgabe der vorliegenden Erfindung ist es, ein Wäschebehandlungsgerät zu schaffen, bei dem ein fehlerhaftes Einsetzen von zuvor entnommenen Funktionsbauteilen vermieden wird.

Diese Aufgabe wird durch den Gegenstand mit den Merkmalen nach dem unabhängigen Anspruch gelöst. Vorteilhafte Weiterbildungen sind Gegenstand der abhängigen Ansprüche, der Beschreibung und der Zeichnungen.

Das erfindungsgemäße Wäschebehandlungsgerät weist eine Aufnahmevorrichtung auf, in die ein erstes Funktionsbauteil und ein zweites Funktionsbauteil einsetzbar sind, wobei die Aufnahmevorrichtung eine Blockiereinrichtung aufweist, die bei eingesetzten ersten Funktionsbauteil ein Verlagern des zweiten Funktionsbauteils bis in eine Endposition in die Aufnahmevorrichtung erlaubend ausgebildet ist und bei nichteingesetzten ersten Funktionsbauteil in Verlagern in die Endposition blockierend ausgebildet ist. Dadurch wird der technische Vorteil erreicht, dass eine Anwesenheitskennung des ersten Funktionsbauteils realisiert ist, so eine fehlerhafte Montage und Inbetriebnahme ohne eingesetztes erstes Funktionsbauteil zuverlässig verhindert ist.

Unter einem Wäschebehandlungsgerät versteht man insbesondere ein Haushaltsgerät, wie etwa eine Waschmaschine, einen Wäschetrockner einen Waschtrockner oder eine Wäscheschleuder. Eine Waschmaschine ist ein Hausgerät zur Reinigung von Textilien im Haushalt, wobei die zu reinigenden Textilien in einer drehbaren Trommel gereinigt werden. Die Waschmaschine dient somit zur Entfernung von Verschmutzungen der Textilien. Ein Wäschetrockner ist ein Hausgerät, welches dazu benutzt wird, feuchte Textilien unter Zufuhr von warmer Luft maschinell in kurzer Zeit zu trocknen, wobei die zu trocknenden Textilien in einer drehbaren Trommel getrocknet werden. Ein Waschtrockner schließlich ist die Kombination eines Wäschetrockners mit einem Waschvollautomaten in einem Hausgerät und erlaubt eine Reinigung und Trocknung von Textilien in ein und der derselben drehbaren Trommel. Eine Wäscheschleuder ist ein Haushaltsgerät mit einer drehbaren Trommel, welche dazu genutzt wird, feuchte Textilien unter Ausnutzung der Fliehkraft maschinell vorzutrocknen.

Gemäß der Erfindung weist die Aufnahmevorrichtung ein Blockierelement auf, weist das erste Funktionsbauteil ein Rampenelement auf, und weist das zweite Funktionsbauteil ein Klinkenelement auf, wobei beim Einsetzen des zweiten Funktionsbauteils in die Aufnahmevorrichtung das Klinkenelement durch das Rampenelement des in die Aufnahmevorrichtung eingesetzten ersten Funktionsbauteils aus einer Ruheposition in eine Freigabeposition auslenkbar ist, wobei in der Freigabeposition das zweite Funktionsbauteil bis in eine Endposition in die Aufnahmevorrichtung verlagerbar ist und bei nichteingesetzten ersten Funktionsbauteil das Klinkenelement des zweiten Funktionsbauteils in der Ruheposition ist, in der ein Verlagern in die Endposition durch das Blockierelement blockiert ist. Dadurch wird der technische Vorteil erreicht, dass die Blockiereinrichtung einen besonders einfachen Aufbau ohne elektrische Komponenten, wie z.B. Sensoren und/oder Aktuatoren, aufweist, die darüber hinaus auch ohne elektrische Versorgungsspannung zu zuverlässig funktioniert.

Gemäß einer weiteren vorteilhaften Ausführungsform ist das Klinkenelement in der Ruheposition und in der Endposition des zweiten Funktionsbauteils spannungslos. Das Klinkenelement kehrt also nach einem Einsetzen der Funktionsbauteile in einen spannungslosen Ausgangszustand zurück, den Ruhezustand. Dadurch wird der technische Vorteil erreicht, dass werkstoffspezifische Effekte durch eine andauernde Spannungsbelastung vermieden sind. Dadurch wird der technische Vorteil erreicht, dass die Lebensdauer des Klinkenelements gesteigert ist.

In einer weiteren vorteilhaften Ausführungsform sind die Aufnahmevorrichtung und/oder das erste Funktionsbauteil und/oder das zweite Funktionsbauteil aus Kunststoff gefertigt. Dadurch wird der technische Vorteil erreicht, dass die Aufnahmevorrichtung sowie die beiden Funktionsbauteile in großer Stückzahl aufwandsarm und somit kostengünstig herstellbar sind.

In einer weiteren vorteilhaften Ausführungsform sind das erste Funktionsbauteil und das Rampenelement einstückig und/oder materialeinheitlich ausgebildet. Dadurch wird der technische Vorteil erreicht, dass eine hohe Funktionsbauteilfestigkeit erreicht ist, wodurch sich die Lebensdauer des Werkstücks erhöht.

In einer weiteren vorteilhaften Ausführungsform sind das zweite Funktionsbauteil und das Klinkenelement einstückig und/oder materialeinheitlich ausgebildet. Dadurch wird der technische Vorteil erreicht, dass eine hohe Funktionsbauteilfestigkeit erreicht ist, wodurch sich die Lebensdauer des Werkstücks erhöht.

In einer weiteren vorteilhaften Ausführungsform sind die Aufnahmevorrichtung und das Blockierelement einstückig und/oder materialeinheitlich ausgebildet. Dadurch wird der technische Vorteil erreicht, dass eine hohe Funktionsbauteilfestigkeit erreicht ist, wodurch sich die Lebensdauer des Werkstücks erhöht.

In einer weiteren vorteilhaften Ausführungsform ist das Klinkenelement elastisch verformbar ausgebildet. Dadurch wird der technische Vorteil erreicht, dass das Klinkenelement allein durch eine elastische Verformung beweglich ist und kein Lager an dem Klinkenelement vorgesehen werden muss.

In einer weiteren vorteilhaften Ausführungsform weist das Blockierelement einen Rampenbereich zum Zusammenwirken mit dem Klinkenelement auf. Dadurch wird der technische Vorteil erreicht, dass das Blockierelement zusätzlich zu seiner blockierenden Funktion das Klinkenelement auslenken kann, insbesondere bei der Entnahme des zweiten Funktionsbauteils aus der Aufnahmevorrichtung, und somit kein weiteres Rampenelement vorgesehen werden muss.

In einer weiteren vorteilhaften Ausführungsform ist die Blockiereinrichtung ausgebildet, beim Entnehmen des zweiten Funktionsbauteils aus der Aufnahmevorrichtung aus der Endposition an dem zweiten Funktionsbauteil wirkende Kraft auf das erste Funktionsbauteil zu übertragen. Dadurch wird der technische Vorteil erreicht, dass das erste Funktionsbauteil und das zweite Funktionsbauteil zusammen in einen Arbeitsschritt aus der Aufnahmevorrichtung entnommen werden können. So ist die Bedienbarkeit gesteigert.

In einer weiteren vorteilhaften Ausführungsform ist weist die Blockiereinrichtung ein Hebelelement aufweist, wobei das Hebelelement dem Klinkenelement zugeordnet ist, und das Hebelelement ist beim Entnehmen des zweiten Funktionsbauteils aus der Aufnahmevorrichtung in eine Einrastposition lenkbar ist, wobei in der Einrastposition das Klinkenelement in Kontakt mit dem ersten Funktionsbauteil ist. Dadurch wird der technische Vorteil erreicht, dass eine zur elastischen Verformung des gesamten Klinkenelements notwendige Kraft allein mittels des Hebelelements auf das Klinkenelement übertragbar ist, wodurch Reibungskräfte nur an dem Hebelelement auftreten und daher gering sind.

In einer weiteren vorteilhaften Ausführungsform weist das Rampenelement eine Kontaktfläche auf, die mit dem Hebelelements in Kontakt bringbar ist. Dadurch wird der technische Vorteil erreicht, dass auf konstruktiv einfache Weise eine Kraftübertragung von dem zweiten Funktionsbauteil auf das erste Funktionsbauteil realisiert ist. Beide Funktionsbauteile können somit in einem Arbeitsschritt entnommen werden.

In einer weiteren vorteilhaften Ausführungsform ist das erste Funktionsbauteils entlang einer Montagerichtung x einsetzbar und das zweite Funktionsbauteil ist entlang entlang einer Entnahmerichtung entnehmbar ist, wobei die Montagerichtung und die Entnahmerichtung entgegengesetzt zueinander angeordnet sind.Dadurch wird der technische Vorteil erreicht, dass die Funktionsbauteile nur in einer vorgegebenen Weise in die Aufnahmevorrichtung einbaubar und anschließend wieder entnehmbar sind. Somit werden Fehler beim Einsetzen vermieden.

Die Erfindung offenbart ferner eine derartige Aufnahmevorrichtung für ein Wäschebehandlungsgerät. Dadurch wird der technische Vorteil erreicht, dass eine Anwesenheitskennung des ersten Funktionsbauteils realisiert ist, obwohl keinerlei Sensoren oder Aktoren verbaut wurden. Ein derartiges Wäschebehandlungsgerät ist kostengünstiger herstellbar.

Die Erfindung offenbart außerdem ein derartiges Funktionsbauteil für ein Wäschebehandlungsgerät. Dadurch wird der technische Vorteil erreicht, dass eine Anwesenheitskennung realisiert ist, obwohl keinerlei Sensoren oder Aktoren verbaut wurden.

Ausführungsbeispiele werden Bezug nehmend auf die beiliegenden Zeichnungen erläutert. Es zeigen:
Fig. 1 eine perspektivische Darstellung eines Wäschebehandlungsgerätes mit eingebauten Funktionsbauteilen,
Fig. 2 einen Abschnitt der Fig. 1, jedoch ohne eingebaute Funktionsbauteile,
Fig. 3 eine Schrägansicht der Unterseite eines ersten Funktionsbauteils,
Fig. 4 eine Schrägansicht der Unterseite eines zweiten Funktionsbauteils,
Fig. 5 eine schematische Schnittdarstellung durch eine Aufnahmevorrichtung mit einem ersten Funktionsbauteil und einem zweiten Funktionsbauteil, während eines ersten Schritts der Montage,
Fig. 6 eine schematische Schnittdarstellung durch eine Aufnahmevorrichtung mit einem ersten Funktionsbauteil und einem zweiten Funktionsbauteil, während eines zweiten Schritts der Montage,
Fig. 7 eine schematische Schnittdarstellung durch eine Aufnahmevorrichtung mit einem ersten Funktionsbauteil und einem zweiten Funktionsbauteil, nach der Montage,
Fig. 8 eine schematische Schnittdarstellung durch eine Aufnahmevorrichtung mit einem zweiten Funktionsbauteil während eines Montageversuches,
Fig. 9 eine schematische Schnittdarstellung durch eine Aufnahmevorrichtung mit einem ersten Funktionsbauteil und einem zweiten Funktionsbauteil während eines ersten Entnahmeschrittes des zweiten Funktionsbauteils, und
Fig. 10 eine schematische Schnittdarstellung durch eine Aufnahmevorrichtung mit einem ersten Funktionsbauteil und einem zweiten Funktionsbauteil während eines zweiten Entnahmeschrittes.

Die Fig. 1 zeigt eine perspektivische Darstellung eines Wäschebehandlungsgerätes 100.

Gemäß einer Ausführungsform ist das Wäschebehandlungsgerät 100 ein Haushaltsgerät, wie eine Waschmaschine, einen Wäschetrockner einen Waschtrockner oder eine Wäscheschleuder. Eine Waschmaschine ist ein Hausgerät zur Reinigung von Textilien im Haushalt, wobei die zu reinigenden Textilien in einer drehbaren Trommel gereinigt werden. Die Waschmaschine dient somit zur Entfernung von Verschmutzungen der Textilien. Ein Wäschetrockner ist ein Hausgerät, welches dazu benutzt wird, feuchte Textilien unter Zufuhr von warmer Luft maschinell in kurzer Zeit zu trocknen, wobei die zu trocknenden Textilien in einer drehbaren Trommel getrocknet werden. Ein Waschtrockner schließlich ist die Kombination eines Wäschetrockners mit einem Waschvollautomaten in einem Hausgerät und erlaubt eine Reinigung und Trocknung von Textilien in ein und der derselben drehbaren Trommel. Eine Wäscheschleuder ist ein Haushaltsgerät mit einer drehbaren Trommel, welche dazu genutzt wird, feuchte Textilien unter Ausnutzung der Fliehkraft maschinell vorzutrocknen.

Das Wäschebehandlungsgerät 100 weist eine Aufnahmevorrichtung 102 auf, in die ein erstes Funktionsbauteil 104 und ein zweites Funktionsbauteil 106 eingesetzt sind. Gemäß einer Ausführungsform handelt es sich bei dem ersten Funktionsbauteil 104 um einen Kombination aus einem Flusenfilter und einem Kondensatsammelbecken. Bei dem zweiten Funktionsbauteil 106 handelt es sich gemäß einer Ausführungsform um einen luftdurchströmten Flusenfilter.

Ferner weist das Wäschebehandlungsgerät 100 gemäß einer Ausführungsform eine Blockiereinrichtung 108 auf. Die Blockiereinrichtung 108 ist gemäß einer Ausführungsform ausgebildet, ein Verlagern des zweiten Funktionsbauteils 106 bis in seine Endposition E in der Aufnahmevorrichtung 102 zu erlauben, wenn das erste Funktionsbauteil 104 in der Aufnahmevorrichtung 102 eingesetzt ist. Außerdem ist die Blockiereinrichtung 108 gemäß einer Ausführungsform ausgebildet, ein Verlagern des zweiten Funktionsbauteils 106 bis in seine Endposition E in der Aufnahmevorrichtung 102 zu blockieren, wenn das erste Funktionsbauteil 104 nicht in der Aufnahmevorrichtung 102 eingesetzt ist.

Die Fig. 2 zeigt einen Abschnitt der Fig. 1 ohne das erste Funktionsbauteil 104 und ohne das zweite Funktionsbauteil 106. Insbesondere ist die Aufnahmevorrichtung 102 zu erkennen.

Die Aufnahmevorrichtung 102 weist gemäß einer Ausführungsform ein zu der Blockiereinrichtung 108 gehörendes Blockierelement 200 auf. Gemäß einer Ausführungsform sind die Aufnahmevorrichtung 102 und das Blockierelement 200 einstückig und materialeinheitlich ausgebildet. Die Aufnahmevorrichtung 102 und das Blockierelement 200 sind gemäß einer Ausführungsform aus Kunststoff, z.B. mittels Spritzguss, gefertigt.

Das Blockierelement 200 weist gemäß einer Ausführungsform einen Rampenbereich 202 auf. Die Funktionsweise des Rampenbereichs 202 wird später unter Bezugnahme auf Fig. 9 erläutert.

Der Pfeil in der Fig. 2 zeigt die Montagerichtung x an, in die das erste Funktionsbauteil 104 und das zweiteFunktionsbauteil 106 in die Aufnahmevorrichtung 102 zu verlagern sind, damit sie die Fig. 2 dargestellte Endposition E einnehmen. Gemäß einer Ausführungsform ist die Aufnahmevorrichtung 102 derart ausgebildet, dass das erste Funktionsbauteil 104 und das zweite Funktionsbauteil 106 nacheinander in Montagerichtung (x) in die Aufnahmevorrichtung 102 einzusetzen sind. Dabei wird gemäß einer Ausführungsform das erste Funktionsbauteil 104 als erstes, gefolgt von dem zweiten Funktionsbauteil 106, eingesetzt.

Die Fig. 3 zeigt eine Schrägansicht einer Unterseite 304 des ersten Funktionsbauteils 104.

Gemäß einer Ausführungsform weist das erste Funktionsbauteil 104 gemäß einer Ausführungsform ein zu der Blockiereinrichtung 108 gehörendes Rampenelement 300 auf.

Das erste Funktionsbauteil 104 und das Rampenelement 300 sind gemäß einer Ausführungsform einstückig und materialeinheitlich ausgebildet. Gemäß einer Ausführungsform sind das erste Funktionsbauteil 104 und das Rampenelement 300 aus Kunststoff, z.B. mittels Spritzguss, gefertigt.

Ferner ist anhand der Fig. 3 zu erkennen, dass das Rampenelement 300 gemäß einer Ausführungsform eine Einführschräge 302 aufweist.

Die Fig. 4 zeigt eine Schrägansicht einer Unterseite 402 des zweiten Funktionsbauteils 106.

Gemäß einer Ausführungsform weist das zweite Funktionsbauteil 106 ein gemäß einer Ausführungsform ein zu der Blockiereinrichtung 108 gehörendes Klinkenelement 400 auf.

Das zweite Funktionsbauteil 106 und das Klinkenelement 400 sind gemäß einer Ausführungsform einstückig und materialeinheitlich ausgebildet. Gemäß einer Ausführungsform sind das zweite Funktionsbauteil 106 und das Klinkenelement 400 aus Kunststoff, z.B. mittels Spritzguss, gefertigt.

Die Fig. 5 und 6 zeigen eine schematische Schnittdarstellung durch die Blockiereinrichtung 108 mit dem eingesetzten ersten Funktionsbauteil 104 und dem zweiten Funktionsbauteil 106 während eines ersten Schritts der Montage des zweiten Funktionsbauteils 106.

Das Rampenelement 300 des ersten Funktionsbauteils 104 bewirkt beim Einsetzen des zweiten Funktionsbauteils 106 in Montagerichtung x mit seiner Auflaufschräge 302 eine elastische Verformung des am zweiten Funktionsbauteil 106 ausgebildeten Klinkenelements 400. Das Klinkenelement 400 verformt sich zunehmend beim Einbringen in Montagerichtung x entlang der Auflaufschräge 302 aus einer Ruheposition R (Fig. 5) bis zu einer Freigabeposition F (Fig. 6). In der Freigabeposition F kann das Klinkenelement 400 das Blockierelement 200 passieren.

Die Fig. 7 zeigt eine schematische Schnittdarstellung durch die Aufnahmevorrichtung 102 mit dem ersten Funktionsbauteil 104 und dem zweiten Funktionsbauteil 106 in ihrer Endposition E in der Aufnahmevorrichtung 102.

Das Klinkenelement 400 befindet sich in dem in Fig. 7 dargestellten Zustand wieder in dem Ausgangszustand, d.h. in seiner Ruheposition R, und ist daher gemäß einer Ausführungsform spannungslos. Durch die Spannungslosigkeit des elastisch verformbaren Klinkenelements 400 werden werkstoffspezifische Effekte durch eine andauernde Spannungsbelastung vermieden. Dadurch steigt die Lebensdauer des Klinkenelements 400.

Die Fig. 8 zeigt eine schematische Schnittdarstellung durch die Aufnahmevorrichtung 102 mit der Blockiereinrichtung 108 während einer Montage des zweiten Funktionsbauteils 106 in Montagerichtung x. Das erste Funktionsbauteil 104 ist in Fig. 8 jedoch nicht eingesetzt.

Es ist anhand der Fig. 8 zu erkennen, wie das am zweiten Funktionsbauteil 106 ausgebildete Klinkenelement 400 durch das an der Aufnahmevorrichtung 102 ausgebildete Blockierelement 200 blockiert wird. Das Klinkenelement 400 befindet sich in der Fig. 8 in der Ruheposition R, in der an dem Rampenbereich 202 anschlägt. So ist ein weiteres Verlagern in Montagerichtung x nicht möglich.

Die Fig. 9 zeigt eine schematische Schnittdarstellung durch die Aufnahmevorrichtung 102 mit dem ersten Funktionsbauteil 104 und dem zweiten Funktionsbauteil 106 während eines ersten Entnahmeschrittes des zweiten Funktionsbauteils 106.

Die Blockiereinrichtung 108 ist gemäß einer Ausführungsform ausgebildet, beim Entnehmen des zweiten Funktionsbauteils 106 aus der Aufnahmevorrichtung 102 aus der Endposition E an dem zweiten Funktionsbauteil 106 wirkende Kraft auf das erste Funktionsbauteil 104 zu übertragen. So können gemäß einer Ausführungsform das erste Funktionsbauteil 104 und das zweite Funktionsbauteil 106 zusammen aus der Ausnahmevorrichtung 102 entnommen werden.

Gemäß einer Ausführungsform weist das Klinkenelement 400 ein Hebelelement 900 auf. Das Klinkenelement 400 und das Hebelelement 900 sind gemäß einer Ausführungsform einstückig und materialeinheitlich ausgebildet. Gemäß einer Ausführungsform sind das das Klinkenelement 400 und das Hebelelement 900 aus Kunststoff, z.B. mittels Spritzguss, gefertigt.

Wird das zweite Funktionsbauteil 106 zu seiner Entnahme aus der Aufnahmevorrichtung 102 in Entnahmerichtung y verlagert läuft das Hebelelement 900 den Rampenbereich 202 des Blockierelements 200 ab. Dabei wird das Klinkenelement 400 aus der Endposition E in eine Einrastposition ER gelenkt. Gemäß einer Ausführungsform verformt sich das Klinkenelement 400 dabei elastisch.

Die Fig. 10 zeigt eine schematische Schnittdarstellung durch die Aufnahmevorrichtung 102 mit dem ersten Funktionsbauteil 104 und dem zweiten Funktionsbauteil 106 während eines zweiten Entnahmeschrittes des zweiten Funktionsbauteils 106.

Das Klinkenelement 400 mit dem daran ausgebildeten Hebelelement 900 befindet sich in der Einrastposition ER. Dabei kontaktiert eine Kontaktfläche 1000 des Hebelelements 900 das erste Funktionsbauteil 104. Die Kontaktfläche 1000 des Hebelelements 900 ist gemäß einer Ausführungsform durch einen Hinterschnitt gebildet. Wird das zweite Funktionsbauteil 106 nun in Entnahmerichtung y verlagert, ist mittels der Kontaktfläche 1000 eine auf das zweite Funktionsbauteil 106 wirkende Kraft von dem zweiten Funktionsbauteil 106 auf das erste Funktionsbauteil 104 übertragbar. Das erste Funktionsbauteil 104 wird folglich mit dem zweiten Funktionsbauteil 106 zusammen in Entnahmerichtung y verlagert. Konstruktiv ist gemäß diesem Ausführungsbeispiel auf einfache Weise eine Kraftübertragung von dem zweiten Funktionsbauteil 106 auf das erste Funktionsbauteil 104 geschaffen. Das erste Funktionsbauteile 104 und das zweite Funktionsbauteil 106 sind somit in einem Arbeitsschritt zusammen entnehmbar. Gemäß diesem Ausführungsbeispiel befinden sich die Montagerichtung x und die Entnahmerichtung y der Fig. 9 und 10 auf derselben Achse. Dabei sind gemäß einer Ausführungsform die Montagerichtung x und die Entnahmerichtung y entgegengesetzt zueinander ausgerichtet, d.h. sie sind antiparallel zueinander ausgerichtet. Die Kontaktfläche 1000 ist nach einer Entnahme ohne weiteres von dem Rampenelement 300 trennbar.

Mit der vorliegenden Blockiereinrichtung 108 wird eine Anwesenheitserkennung für das erste Funktionsbauteil 104 bereitgestellt, mittels der ein Betrieb des Wäschebehandlungsgerätes 100 bei fehlendem ersten Funktionsbauteil 104 vermieden wird.

### Bezugszeichenliste

- 100: Wäschebehandlungsgerät
- 102: Aufnahmevorrichtung
- 104: erstes Funktionsbauteil
- 106: zweites Funktionsbauteil
- 108: Blockiereinrichtung

- 200: Blockierelement
- 202: Rampenbereich

- 300: Rampenelement
- 302: Einführschräge
- 304: Unterseite

- 400: Klinkenelement
- 402: Unterseite

- 900: Hebelelement

- 1000: Kontaktfläche

- R: Ruheposition
- F: Freigabeposition
- E: Endposition
- ER: Einrastposition

- x: Montagerichtung
- y: Entnahmerichtung

## Patentansprüche

1. Wäschebehandlungsgerät (100), mit einer Aufnahmevorrichtung (102), in die ein erstes Funktionsbauteil (104) und ein zweites Funktionsbauteil (106) einsetzbar sind, wobei die Aufnahmevorrichtung (102) eine Blockiereinrichtung (108) aufweist, die bei eingesetzten ersten Funktionsbauteil (104) ein Verlagern des zweiten Funktionsbauteils (106) bis in eine Endposition (E) in die Aufnahmevorrichtung (102) erlaubend ausgebildet ist und bei nichteingesetzten ersten Funktionsbauteil (104) ein Verlagern in die Endposition (E) blockierend ausgebildet ist, wobei die Aufnahmevorrichtung (102) ein Blockierelement (200) aufweist, das erste Funktionsbauteil (104) ein Rampenelement (300) aufweist, und das zweite Funktionsbauteil (106) ein Klinkenelement (400) aufweist, **dadurch gekennzeichnet, dass** beim Einsetzen des zweiten Funktionsbauteils (106) in die Aufnahmevorrichtung (102) das Klinkenelement (400) durch das Rampenelement (300) des in die Aufnahmevorrichtung (102) eingesetzten ersten Funktionsbauteils (104) aus einer Ruheposition (R) in eine Freigabeposition (F) auslenkbar ist, wobei in der Freigabeposition (F) das zweite Funktionsbauteil (106) bis in die Endposition (E) in die Aufnahmevorrichtung (102) verlagerbar ist und bei nichteingesetzten ersten Funktionsbauteil (104) das Klinkenelement (400) des zweiten Funktionsbauteils (106) in der Ruheposition (R) ist, in der ein Verlagern in die Endposition (E) durch das Blockierelement (200) blockiert ist.

2. Wäschebehandlungsgerät (100) nach Anspruch 1, **dadurch gekennzeichnet, dass** das Klinkenelement (400) in der Ruheposition (R) und in der Endposition (E) spannungslos ist.

3. Wäschebehandlungsgerät (100) nach Anspruch 1 oder 2, **dadurch gekennzeichnet, dass** die Aufnahmevorrichtung (102) und/oder das erste Funktionsbauteil (104) und/oder das zweite Funktionsbauteil (106) aus Kunststoff gefertigt sind.

4. Wäschebehandlungsgerät (100) nach einem der vorstehenden Ansprüche 1 bis 3, **dadurch gekennzeichnet, dass** das erste Funktionsbauteil (104) und das Rampenelement (302) einstückig und/oder materialeinheitlich ausgebildet sind.

5. Wäschebehandlungsgerät (100) nach einem der vorstehenden Ansprüche 1 bis 4, **dadurch gekennzeichnet, dass** das zweite Funktionsbauteil (106) und das Klinkenelement (400) einstückig und/oder materialeinheitlich ausgebildet sind.

6. Wäschebehandlungsgerät (100) nach einem der vorstehenden Ansprüche 1 bis 5, **dadurch gekennzeichnet, dass** die Aufnahmevorrichtung (102) und das Blockierelement (200) einstückig und/oder materialeinheitlich ausgebildet sind.

7. Wäschebehandlungsgerät (100) nach einem der vorstehenden Ansprüche 1 bis 6, **dadurch gekennzeichnet, dass** das Klinkenelement (400) elastisch verformbar ausgebildet ist.

8. Wäschebehandlungsgerät (100) nach einem der vorstehenden Ansprüche 1 bis 7, **dadurch gekennzeichnet, dass** das Blockierelement (200) einen Rampenbereich (202) zum Zusammenwirken mit dem Klinkenelement (400) aufweist.

9. Wäschebehandlungsgerät (100) nach einem der vorstehenden Ansprüche 1 bis 8, **dadurch gekennzeichnet, dass** die Blockiereinrichtung (108) ausgebildet ist, beim Entnehmen des zweiten Funktionsbauteils (106) aus der Aufnahmevorrichtung (102) aus der Endposition (E) an dem zweiten Funktionsbauteil (106) wirkende Kraft auf das erste Funktionsbauteil (104) zu übertragen.

10. Wäschebehandlungsgerät (100) nach Anspruch 9, **dadurch gekennzeichnet, dass** die Blockiereinrichtung (108) ein Hebelelement (900) aufweist, wobei das Hebelelement (900) dem Klinkenelement (400) zugeordnet ist, und das Hebelelement (900) beim Entnehmen des zweiten Funktionsbauteils (106) aus der Aufnahmevorrichtung (102) in eine Einrastposition (ER) lenkbar ist, wobei in der Einrastposition (ER) das Klinkenelement (400) in Kontakt mit dem ersten Funktionsbauteil (104) ist.

11. Wäschebehandlungsgerät (100) nach Anspruch 10, **dadurch gekennzeichnet, dass** das Rampenelement (302) eine Kontaktfläche (1000) aufweist, die mit dem Hebelelement (900) in Kontakt bringbar ist.

12. Wäschebehandlungsgerät (100) nach einem der vorstehenden Ansprüche, **dadurch gekennzeichnet, dass** das erste Funktionsbauteils(104) entlang einer Montagerichtung (x) einsetzbar und das zweite Funktionsbauteil (106) entlang einer Entnahmerichtung (y) entnehmbar ist, wobei die Montagerichtung (x) und die Entnahmerichtung (y) entgegengesetzt zueinander angeordnet sind.

## Claims

1. Laundry treatment appliance (100), with a receiving device (102), into which a first functional component (104) and a second functional component (106) can be inserted, wherein the receiving device (102) has a blocking facility (108) which is configured to allow displacement of the second functional component (106) into the receiving device (102) up to a final position (E) when the first functional component (104) is inserted and is configured to block displacement to the final position (E) when the first functional component (104) is not inserted, wherein the receiving device (102) has a blocking element (200), the first functional component (104) has a ramp element (300) and the second functional component (106) has a latch element (400), **characterised in that** it is possible for the latch element (400) to be deflected from a rest position (R) to a release position (F) by the ramp element (300) of the first functional component (104) inserted into the receiving device (102) when the second functional component (106) is inserted into the receiving device (102), wherein it is possible for the second functional component (106) to be displaced into the receiving device (102) up to the final position (E) in the release position (F) and when the first functional component (104) is not inserted the latch element (400) of the second functional component (106) is in the rest position (R), in which displacement to the final position (E) is blocked by the blocking element (200).

2. Laundry treatment appliance (100) according to claim 1, **characterised in that** the latch element (400) is tension-free in the rest position (R) and in the final position (E).

3. Laundry treatment appliance (100) according to claim 1 or 2, **characterised in that** the receiving device (102) and/or the first functional component (104) and/or the second functional component (106) is/are made of plastic.

4. Laundry treatment appliance (100) according to one of the preceding claims 1 to 3, **characterised in that** the first functional component (104) and the ramp element (302) are configured as a single piece and/or of the same material.

5. Laundry treatment appliance (100) according to one of the preceding claims 1 to 4, **characterised in that** the second functional component (106) and the latch element (400) are configured as a single piece and/or of the same material.

6. Laundry treatment appliance (100) according to one of the preceding claims 1 to 5, **characterised in that** the receiving device (102) and the blocking element (200) are configured as a single piece and/or of the same material.

7. Laundry treatment appliance (100) according to one of the preceding claims 1 to 6, **characterised in that** the latch element (400) is configured to be elastically deformable.

8. Laundry treatment appliance (100) according to one of the preceding claims 1 to 7, **characterised in that** the blocking element (200) has a ramp region (202) for interacting with the latch element (400).

9. Laundry treatment appliance (100) according to one of the preceding claims 1 to 8, **characterised in that** the blocking device (108) is configured to transmit force acting on the second functional component (106) to the first functional component (104) when the second functional component (106) is removed from the receiving device (102) from the final position (E).

10. Laundry treatment appliance (100) according to claim 9, **characterised in that** the blocking facility (108) has a lever element (900), wherein the lever element (900) is assigned to the latch element (400) and the lever element (900) is able to be deflected into a latching position (ER) when the second functional component (106) is removed from the receiving device (102), wherein the latch element (400) is in contact with the first functional component (104) in the latching position (ER).

11. laundry treatment appliance (100) according to claim 10, **characterised in that** the ramp element (302) has a contact surface (1000), which can be brought into contact with the lever element (900).

12. Laundry treatment appliance (100) according to one of the preceding claims, **characterised in that** the first functional component (104) can be inserted along an assembly direction (x) and the second functional component (106) can be removed along a removal direction (y), wherein the assembly direction (x) and the removal direction (y) are arranged in opposition to one another.

## Revendications

1. Appareil de traitement du linge (100) comprenant un dispositif de réception (102) dans lequel un premier composant fonctionnel (104) et un deuxième composant fonctionnel (106) sont insérables, dans lequel le dispositif de réception (102) comprend un dispositif de blocage (108) qui, lorsque le premier composant fonctionnel (104) est inséré, est réalisé en permettant un déplacement du deuxième composant fonctionnel (106) jusqu'à une position finale (E) dans le dispositif de réception (102), et, lorsque le premier composant fonctionnel (104) n'est pas inséré, est réalisé en bloquant un déplacement dans la position finale (E), dans lequel le dispositif de réception (102) comprend un élément de blocage (200), dans lequel le premier composant fonctionnel (104) comprend un élément de rampe (300), et dans lequel le deuxième composant fonctionnel (106) comprend un élément d'encliquetage (400), **caractérisé en ce que** lorsque le deuxième composant fonctionnel (106) est inséré dans le dispositif de réception (102), l'élément d'encliquetage (400) peut être dévié d'une position de repos (R) en une position de libération (F) par l'élément de rampe (300) du premier composant fonctionnel (104) inséré dans le dispositif de réception (102), dans lequel, dans la position de libération (F), le deuxième composant fonctionnel (106) peut être déplacé jusque dans la position finale (E) dans le dispositif de réception (102) et dans lequel, lorsque le premier composant fonctionnel (104) n'est pas inséré, l'élément d'encliquetage (400) du deuxième composant fonctionnel (106) est en position de repos (R) dans laquelle un déplacement en la position finale (E) par l'élément de blocage (200) est bloqué.

2. Appareil de traitement du linge (100) selon la revendication 1, **caractérisé en ce que** l'élément d'encliquetage (400) est sans tension dans la position de repos (R) et dans la position finale (E).

3. Appareil de traitement du linge (100) selon la revendication 1 ou 2, **caractérisé en ce que** le dispositif de réception (102) et/ou le premier composant fonctionnel (104) et/ou le deuxième composant fonctionnel (106) sont fabriqués en matière plastique.

4. Appareil de traitement du linge (100) selon l'une quelconque des revendications précédentes 1 à 3, **caractérisé en ce que** le premier composant fonctionnel (104) et l'élément de rampe (302) sont réalisés d'une seule pièce et/ou dans la même matière.

5. Appareil de traitement du linge (100) selon l'une quelconque des revendications précédentes 1 à 4, **caractérisé en ce que** le deuxième composant fonctionnel (106) et l'élément d'encliquetage (400) sont réalisés d'une seule pièce et/ou dans la même matière.

6. Appareil de traitement du linge (100) selon l'une quelconque des revendications précédentes 1 à 5, **caractérisé en ce que** le dispositif de réception (102) et l'élément de blocage (200) sont réalisés d'une seule pièce et/ou dans la même matière.

7. Appareil de traitement du linge (100) selon l'une quelconque des revendications précédentes 1 à 6, **caractérisé en ce que** l'élément d'encliquetage (400) est réalisé de manière élastiquement déformable.

8. Appareil de traitement du linge (100) selon l'une quelconque des revendications précédentes 1 à 7, **caractérisé en ce que** l'élément de blocage (200) comprend une zone de rampe (202) pour l'interaction avec l'élément d'encliquetage (400).

9. Appareil de traitement du linge (100) selon l'une quelconque des revendications précédentes 1 à 8, **caractérisé en ce que** le dispositif de blocage (108) est réalisé, lorsque le deuxième composant fonctionnel (106) est retiré de la position finale (E) hors du dispositif de réception (102), pour transmettre sur le premier composant fonctionnel (104) la force agissant sur le deuxième composant fonctionnel (106).

10. Appareil de traitement du linge (100) selon la revendication 9, **caractérisé en ce que** le dispositif de blocage (108) comprend un élément à levier (900), dans lequel l'élément à levier (900) est associé à l'élément d'encliquetage (400), et **en ce que** l'élément à levier (900), lorsque le deuxième composant fonctionnel (106) est retiré hors du dispositif de réception (103), peut être dévié dans une position d'encliquetage (ER), dans lequel, dans la position d'encliquetage (ER), l'élément d'encliquetage (400) est en contact avec le premier composant fonctionnel (104).

11. Appareil de traitement du linge (100) selon la revendication 10, **caractérisé en ce que** l'élément de rampe (302) comprend une surface de contact (1000) qui peut être mise en contact avec l'élément à levier (900).

12. Appareil de traitement du linge (100) selon l'une quelconque des revendications précédentes, **caractérisé en ce que** le premier composant fonctionnel (104) est insérable le long d'une direction de montage (x) et **en ce que** le deuxième composant fonctionnel (106) peut être retiré le long d'une direction de retrait (y), la direction de montage (x) et la direction de retrait (y) étant disposées de manière opposée l'une par rapport à l'autre.
